# EUROPÄISCHE PATENTSCHRIFT

(11) **EP 0 678 638 B1**
(45) Veröffentlichungstag und Bekanntmachung des Hinweises auf die Patenterteilung: **16.12.1998**
(21) Anmeldenummer: 95105987.2
(22) Anmeldetag: 21.04.1995
(51) Int. Cl.: E05B 45/06, E05B 59/00, G08B 13/22, E05B 63/16

(54) **Elektromechanischem Schaltschloss**
Electromechanical lock
Serrure électromécanique

(30) Priorität: 23.04.1994 DE 4414231; 14.06.1994 DE 4420630; 14.11.1994 DE 4440643
(43) Veröffentlichungstag der Anmeldung: 25.10.1995
(73) Patentinhaber: SN TEC Sicherheits- & Notruftechnik GmbH, 04683 Albrechtshain (DE)
(72) Erfinder: Jankowski, Werner, D-04895 Züllsdorf (DE); Hentschel, Ingolf, Dipl.-Ing., D-04860 Losswig (DE); Krausch, Egon, D-04860 Torgau (DE)
(74) Vertreter: Voigt, Wolf-Rüdiger

(56) Entgegenhaltungen:
- EP-A- 0 173 421
- FR-A- 2 598 535
- US-A- 4 818 971

## Beschreibung

Die Erfindung betrifft ein neuartiges elektromechanisches Schaltschloß mit beiderseitig unterschiedlichen Schaltfunktionen.

Das Ziel der Erfindung ist das Verhindern, Erschweren und Vermindern von Straftaten wie Einbruch, Diebstahl, Bedrohung, Raub, Vandalismus.

Mit dem neuartigen Schaltschloß, wird ein hervorragender Objekt- und Personenschutz gewährleistet.

Beim Benutzen des Türschlosses mit den unterschiedlichen Schaltfunktionen von innen oder außen werden unterschiedliche Sicherheitsanforderungen berücksichtigt, d.h. beim Verweilen in der Wohnung oder beim Verlassen.

Bezogen auf die unterschiedlichen Schaltfunktionen des elektromagnetischen Schaltschlosses ist es Aufgabe der Erfindung, beim Abschließen von innen zwangsläufig nur eine eintourige Schließbewegung zuzulassen, womit ein Einbruchsmelder aktiviert werden kann während bei zweitouriger Schließbewegung von außen Bewegungsmelder scharf geschaltet werden können, die zusätzliche Einstiegsbereiche, wie von unten erreichbare Fenster absichern. Weiterhin soll gewährleistet werden, daß im geöffneten Zustand der Tür kein Fehlalarm ausgelöst werden kann.

*Die Aufgabe wird erfindungsgemäß wie folgt gelöst:*
Ein elektromechanisches Schloß ist mit Mikrotastern für Einbruchsmelder und Bewegungsmelder und gegebenenfalls für weitere sicherheitstechnische Baugruppen versehen.

Das Schaltschloß besteht aus zwei grundsätzlichen Baugruppen, einem Kastenschloß mit Außenzylinder und innen angeordneten Drehknopf sowie der Rollenfalle eines Pendeltürschlosses. Ein Verriegelungsgestänge verbindet beide Baugruppen miteinander und verhindert, daß bei offener Eingangstür am Kastenschloß weder der Außenzylinder noch der Drehknopf irrtümlich durch Schließen bewegt werden kann. Somit ist der Nutzer nicht in der Lage, bei geöffnetem Zustand der Eingangstür das Schaltschloß zu betätigen und somit ist ein Fehlalarm ausgeschlossen. Bei offener Tür blockiert das Verriegelungsgestänge ein Zahngestänge im Kastenschloß.
Im geschlossenen Zustand der Eingangstür ist die Rollenfalle in die Gegenseite der Falle geführt. Damit ist eine Schließbewegung des Zahngestänges und damit ein ein- oder zweifacher Schub des Riegels vom Kastenschloß möglich. Das Abschließen erfolgt mit dem Außenzylinder oder innen mit dem Drehknopf, wobei der Riegel einen oder zwei Mikrotaster mit entsprechender Alarmschleife aktiviert.

Das bereits erwähnte Verriegelungsgestänge ist mit dem Zahngestänge im unteren Teil des Schaltschlosses (Kastenschloß) fest verbunden. Das Zahngestänge läßt sich über Antriebsbolzen derart bewegen, daß der Riegel die Tür ein- bzw. zweimal abschließt oder öffnet. Die Antriebsbolzen werden durch den Außenzylinder oder innen durch den Drehknopf bewegt. Zur Realisierung des nur einmaligen Abschließens von innen wird das Zahngestänge doppelt und grundsätzlich deckungsgleich ausgeführt. Dementsprechend sind auch für das zweite Zahngestänge gesonderte, von innen erreichbare, Antriebsbolzen vorgesehen. Ein Sperrhaken greift bei der Bewegung des inneren Drehknopfes in einen von innen erreichbaren Antriebsbolzen, nachdem die erste Schließbewegung ausgeführt wurde. Die zweite Schließbewegung ist durch die Wirkung des Sperrhakens nicht möglich. Es wird nur der erste Mikrotaster aktiviert.
Beim Ab- und Aufschließen der Tür von außen wird durch einen Entriegelungsbolzen der Sperrhaken außer Betrieb gesetzt.

Die Abbildung (Nr. der Abbildung entfällt, da die anderen Abb. 1 bis 5 gestriche werden zeigt den Schloßkasten mit Verriegelungsgestänge und elektromechanischen Bauteilen.

Bezugszeichenaufstellung gemäß Abbildung
1 Schloßkasten
2 Schloßkastenboden
3 Rollenfalle
4 Druckfeder
5 Verriegelungsgestänge
6 Führungsplatte
7 Führungsbolzen
8 Riegel
9 Mikrotaster 1
10 Mikrotaster 2
11 Langloch
12 Entriegelungsbolzen
13 Sperrhaken
14 Druckfeder
15 Lager Zahngestänge
16 Zahngestänge
17 Riegelführungsplatte
18 Führungsbolzen
19 Langloch
20 Druckfeder
21 Anschlag Verriegelungsgestänge
22/1 Antriebsbolzen
22/2 Antriebsbolzen
23 Gegenseitige Falle

Entsprechend der Abbildung befindet sich im Schloßkasten 1 mit Schloßkastenboden 2 die Rollenfalle 3, die Führungsplatte 6 mit Langloch 11 und Führungsbolzen 7. Die Führungsplatte weist den Anschlag 21 für das Verriegelungsgestänge 5 auf. Den Gegendruck für die Rollenfalle 3 beim Einrasten in die Gegenseite der Falle 23 erzeugt die Druckfeder 4. Weiterhin sind im Schloßkasten 1 der Riegel 8 sowie die Riegelführungsplatte 17 mit Langloch 19 und Führungsbolzen 18 angeordnet. Das Zahngestänge 16 ist radial beweglich am Lager 15 so befestigt, daß durch die Antriebsbolzen 22/1 und 22/2 der Riegel 8 und die erste oder zweite Schließstellung geschoben werden kann. Die Antriebsbolzen 22/1 und 22/2 sind auf einer gemeinsamen drehbar gelagerten Platte montiert. Eine Lageveränderung der Antriebsbolzen 22/1 und 22/2 erfolgt durch Drehen der gemeinsamen Platte und erfolgt zum Beispiel bei der ersten Schließbewegung derart, daß der Antriebsbolzen 22/2 mit dem Verschieben des Zahngestänges 16 in die anfänglich freie Zahnlücke einrastet. Die Feder 14 erzeugt den Gegendruck für das Zahngestänge 16 in der Ausgangs- bzw. der ersten oder zweiten Schließstellung.

Das Schließen erfolgt mit einem Außenzylinder oder von innen mit einem Drehknopf, wobei der Riegel 8 je nach Schließstellung ein oder zwei Mikrotaster 9, 10 betätigt (Mikrotaster 9 für den Eingangsbereich, Mikrotaster 10 für Bewegungsmelder an gefährdeten Einstiegsbereichen, wie von unten erreichbare Fenster). Bei der Aktivierung des Mikrotasters 10 muß der Nutzer sicher sein, daß sich niemand mehr in der Wohnung befindet, sonst kann es zur Auslösung von Fehlalarm kommen.

Das Verriegelunsgestänge 5 verhindert einen Fehlalarm bei offenstehender Tür, da das Zahngestänge 16 und somit Riegel 8 nicht bewegt werden kann.

Um den Riegel 8 beim Abschließen von innen nur eintourig bewegen zu können (nur zur Aktivierung von Mikrotaster 9) ist das Zahngestänge 16 zweifach und grundsätzlich deckungsgleich ausgeführt und am Lager 15 - wie vorher beschrieben - radial beweglich angeordnet. Zu diesem, nur von innen erreichbaren Zahngestänge 16 gehören zwei nur von innen erreichbare Antriebsbolzen 22/1 und 22/2.

(Die zweifache deckungsgleiche Anordnung des Zahngestänges 16 und die Antriebsbolzen 22/1 und 22/2, die nur von innen erreichbar sind und sich in der Ausgangsstellung in gleicher Achse mit den von außen erreichbaren Antriebsbolzen 22/1 und 22/2 befinden, sind zeichnerisch nicht dargestellt).
Das von innen erreichbare Zahngestänge 16 wird nach eintouriger Schließbewegung durch einen Sperrhaken 13 blockiert, indem der Sperrhaken 13 in den Antriebsbolzen 22/2 einrastet, wenn sich dieser, durch die Schließbewegung bedingt, in die bisher freie Zahnlücke des Zahngestänges 16 einlagert. Ein zweimaliges Schließen ist damit von innen nicht möglich. Beim Aufschließen wird der Entriegelungsbolzen 12 (welcher auf der Riegelführungsplatte 17 befestigt ist) wirksam, indem der Sperrhaken 13 in die Entriegelungsstellung (gemäß Abbildung nach links) gedrückt wird. Den Gegendruck hierzu erzeugt die Druckfeder 20.

Beim Abschließen über den Außenzylinder werden die von innen erreichbaren Antriebsbolzen 22/1 und 22/2 nicht gedreht und somit ist auch der Sperrhaken 13 nicht wirksam.

## Patentansprüche

1. Elektromechanischem Schaltschloß, wobei das elektromechanischen Schaltschloß beiderseitig unterschiedliche Schaltfunktionen besitzt, gekennzeichnet dadurch, daß an dem Schaltschloß ein Zahngestänge (16) mit seinem Lager (15) an dem Riegel (8) radial beweglich angeordnet ist, sich auf einer drehbaren Platte zwei von außen erreichbare Antriebsbolzen (22/1, 22/2) befinden, die in den Zahnflanken des Zahngestänges (16) lagern und beim Vorschub des Riegels (8) in die freien Zahnflanken einrasten, daß weiterhin das Zahngestänge (16) jeweils zweifach und grundsätzlich deckungsgleich ausgeführt und kombiniert ist mit von innen erreichbaren auf einer Platte angeordneten Antriebsbolzen (22/1, 22/2) und daß bei eintouriger Schließbewegung des Riegels (8) mit Hilfe der von innen drehbaren Antriebsbolzen (22/1, 22/2) ein Sperrhaken (13) in den Antriebsbolzen (22/2) eingreift.

2. Elektromechanisches Schaltschloß nach Anspruch 1, dadurch gekennzeichnet, daß bei dem Schaltschloß auf einer Riegelführungsplatte (17) ein Entriegelungsbolzen (12) so befestigt ist, daß dieser bei Betätigung der von außen drehbaren Antriebsbolzen (22/1, 22/2) den Sperrhaken (13) ständig in Entriegelungsstellung hält.

3. Elektromechanisches Schaltschloß nach Anspruch 1 und 2, dadurch gekennzeichnet, daß bei dem Schaltschloß ein Verriegelungsgestänge (5) im unteren Teil des Schaltschlosses mit dem Zahngestänge (16) fest verbunden und so angeordnet ist, daß das Verriegelungsgestänge (5) bei eingerasteter Rollenfalle (3) in die Gegenseite der Falle (23) eine radiale Bewegung des Zahngestänges (16) ermöglicht.

4. Elektromagnetisches Schaltschloß nach Anspruch 1, 2, 3, dadurch gekennzeichnet, daß bei dem Schaltschloß durch Schließen des Riegels (8) bei Schließbewegung von innen nur der im Schloß angeordnete Mikrotaster (9) und bei Schließbewegung von außen der Mikrotaster (9) und der ebenfalls im Schloß angeordnete Mikrotaster (10) aktiviert wird.

## Claims

1. An electromechanical switch lock, with the electromagnetic switch lock having different switching functions on both sides, is distinguished by the following. A toothed linkage (16) is aligned on the electromechanical switch lock, with its bearing (15) on the bar (8), and it can be moved radially. On a pivoted plate two drive bolts (22/1, 22/2), accessible from the outside, are situated, which lie in the flanks of the toothed linkage (16). When the bar (8) shoots across, the drive bolts (22/1, 22/2) click into the vacant flanks so that the toothed linkage (16) is still of a twofold and fundamentally congruent design and combination, with drive bolts (22/1, 22/2) accessible from the inside and aligned on a plate, and so that, with the single-revolution closing movement of the bar (8), a blocking hook (13) engages into the drive bolt (22/2) with the aid of the internally-pivoted drive bolts (22/1, 22/2).

2. An electromechanical switch lock according to claim 1 is distinguished by the following. In the switch lock, on a bar guide plate (17), a release bolt (12) is fixed so that, with the activation of the externally-pivoted drive bolts (22/1, 22/2), it constantly holds the blocking hook (13) in the release position.

3. An electromechanical switch lock according to claims 1 and 2 is distinguished by the following. In the switch lock a locking linkage (5) is firmly connected in the bottom part of the switch lock with the toothed linkage (16) and is aligned so that the locking linkage (5) allows a radial movement of the toothed linkage when the roll bolt (3) is clicked into the opposite side of the latch bolt (23).

4. An electromechanical switch lock according to claims 1,2 and 3 is distinguished by the following. In the lock, when the bar is being closed, only the micro-feeler (9) aligned in the lock is activated when the closing movement is from the inside, and when the closing movement is from the outside the micro-feeler (9) and the micro-feeler (10) similarly aligned in the lock are activated.

## Revendications

1. Verrou de maintien électro-mécanique caractérisé, le verrou de maintien électro-magnétique étant doté de fonctions différentes de commutation aux deux extrémités, caractérisées en ceci qu'une tringlerie dentée (16) avec palier (15) mobile dans le sens radial, est installée sur le pêne (8), est montée sur un plateau rotatif par deux axes d'entraînement accessibles de l'extérieur (32/1, 32/2) qui reposent sur les flancs de dent de la tringlerie dentée (16) et viennent s'encastrer dans les flancs de dent libres lorsque le pêne (8) avance, que la tringlerie dentée (16) est usinées pour recouvrir entièrement sur les deux surfaces et constamment, qu'elle est combinée à des axes d'entraînement (22/1, 22/2) accessibles de l'intérieur et disposés sur un plateau et que pour un mouvement de fermeture de un tour du pêne (8) à l'aide des axes d'entraînement (22/1, 22/2) rotatifs de l'intérieur, un crochet de blocage (13) vient s'encastrer dans l'axe d'entraînement (22/2).

2. Verrou de maintien électro-mécanique selon la revendication 1, caractérisé en ceci que sur le verrou de maintien, un axe de déverrouillage (12) est fixé sur un plateau guide du pêne (17) de manière que pendant l'action extérieure sur les axes rotatifs extérieurs (22/1, 22/2), le crochet de blocage (13) reste constamment en position de verrouillage.

3. Verrou de maintien électro-mécanique selon les revendications 1 et 2, caractérisé en ceci que sur le verrou de maintien, une tringlerie de verrouillage (5) est solidaire de la tringlerie dentée (16) dans la partie inférieure du verrou de maintien et disposée de telle manière que la tringlerie de verrouillage (5) permet un mouvement radial de la tringlerie dentée (16) lorsque le loquet (3) à rouleau est encastré dans la partie opposée au loquet (22).

4. Verrou de maintien électro-magnétique selon les revendications 1, 2, 3 caractérisé en ceci sur le verrou de maintien, la fermeture du verrou (8) lors du mouvement de fermeture de l'intérieur n'active que le microcapteur (9) installé dans le verrou et le microcapteur (9) lors du mouvement de fermeture de l'extérieur et le microcapteur (10) installé lui aussi dans le verrou.
